# EUROPÄISCHE PATENTANMELDUNG

(11) **EP 4 527 272 A1**
(43) Veröffentlichungstag der Anmeldung: **26.03.2025**
(21) Anmeldenummer: 24200153.5
(22) Anmeldetag: 13.09.2024
(51) Int. Cl.: A47L 9/06, A47L 11/40

(54) **BODENREINIGUNGSGERÄT**

(30) Priorität: 20.09.2023 DE 102023125431
(71) Anmelder: Wessel-Werk GmbH, 51580 Reichshof-Wildbergerhütte (DE)
(72) Erfinder: Steinmetz, Alexander, 51674 Wiehl (DE)
(74) Vertreter: Andrejewski - Honke Patent- und Rechtsanwälte Partnerschaft mbB

(57) **Zusammenfassung**

Die Erfindung betrifft ein Bodenreinigungsgerät (1) mit einem Grundkörper (2) und einem lösbar an dem Grundkörper (2) befestigten Zusatzbauteil (3). Der Grundkörper (2) das Zusatzbauteil (3) liegen entlang einer Kontaktfläche aneinander an, wobei an dem Grundkörper (2) ein reversibles Befestigungselement (4) angeordnet ist. Das Befestigungselement (4) erstreckt sich streifenförmig in einer Längserstreckungsrichtung (n) von einem ersten Endbereich (I) zu einem zweiten Endbereich (II) und ist auf einer Oberfläche des Grundkörpers (2) aufgeklebt. Erfindungsgemäß erstrecken sich der erste Endbereich (I) und der zweite Endbereich (II) des Befestigungselements (4) von dem Zusatzbauteil (3) weg.

## Beschreibung

Die Erfindung betrifft ein Bodenreinigungsgerät mit einem Grundkörper und einem lösbar an den Grundkörper befestigten Zusatzbauteil, wobei der Grundkörper und das Zusatzbauteil entlang einer Kontaktfläche aneinander anliegen. An dem Grundkörper ist ein reversibles Befestigungselement angeordnet, welches streifenförmig in einer Längserstreckungsrichtung von einem ersten Endbereich bis zu einem zweiten Endbereich ausgebildet und auf einer Oberfläche des Grundkörpers aufgeklebt ist.

Bei Bodenreinigungsgeräten kommt es vor, dass diese lösbar mit einem Zusatzbauteil verbunden werden können. Hierbei kann sich insbesondere um Einrichtungen für eine Wischfunktion handeln, welche ausgewechselt, erneuert bzw. gereinigt werden müssen. Hierzu ist es insbesondere bekannt, ein dezidiertes lösbares Befestigungselement vorzusehen, welches sich lösbar mit dem Zusatzbauteil verbinden und von diesem trennen lässt. Die Erfindung geht dabei von Ausführungsformen aus, bei denen das Befestigungselement auf dem Grundkörper aufgeklebt und streifenförmig ausgebildet ist.

Streifenförmig bedeutet im Kontext der Erfindung, dass das Befestigungselement eine quer zu der Längserstreckungsrichtung gemessene Breite aufweist, welche über die gesamte Längserstreckung im Wesentlichen konstant und geringer als die maximale Erstreckung in der Längserstreckungsrichtung (Länge) ist. Das Befestigungselement kann daher auch als Befestigungsstreifen bezeichnet werden. Insbesondere weist der Befestigungsstreifen eine Rechteckform mit der Breite und Länge auf.

Eine Verklebung meint im Rahmen der Erfindung eine stoffschlüssige Verbindung zweier Bauteile. Dabei werden aufgrund molekularer Adhäsionseffekte Haftkräfte zwischen den beiden Objekten ausgeübt. Dies kann insbesondere durch einen Klebstoff hervorgerufen werden. Der Klebstoff kann ohne Beschränkung der Erfindung insbesondere als Schmelzklebstoff (hotmelt), ein- oder mehrkomponentiger chemischer oder physikalischer Reaktionsklebstoff ausgebildet sein.

Dabei ist jedoch von Nachteil, dass das beim Ablösen des Zusatzbauteils von dem Grundkörper besonders hohe Kräfte in den Endbereichen des Befestigungsstreifens auftreten. Diese können dazu führen, dass die Verklebung zwischen dem Befestigungselement und dem Grundkörper gelöst wird und sich der Befestigungsstreifen somit ablöst. Dies wird auch als PeelEffekt bezeichnet.

Um dies zu verhindern, ist es bekannt, den Befestigungsstreifen in den Endbereichen durch Formschluss an dem Grundkörper zu sichern. Dies kann insbesondere durch ein Vernieten, Verschrauben, Vernähen oder Verklemmen an dem Grundkörper erfolgen. Diese Lösungen bringen jedoch einen höheren Fertigungsaufwand mit sich.

Vor diesem Hintergrund liegt der Erfindung die Aufgabe zugrunde, die Herstellung eines gattungsgemäßen Bodenreinigungsgeräts effizienter und kostengünstiger zu realisieren.

Gegenstand Erfindung und Lösung dieser Aufgabe ist ein Bodenreinigungsgerät nach Anspruch 1. Bevorzugte Ausgestaltungen sind in den abhängigen Unteransprüchen angegeben.

Ausgehend von dem gattungsgemäßen Bodenreinigungsgerät ist erfindungsgemäß vorgesehen, dass der erste Endbereich und der zweite Endbereich des Befestigungselements sich von dem Zusatzbauteil weg erstrecken. Das bedeutet, dass die Endbereiche in einer Weise gekrümmt und/oder abgewinkelt sind, dass sie zu dem Zusatzbauteil einen größeren Abstand aufweisen als der zwischen den Endbereichen ausgebildete mittlere Bereich des Befestigungselements. Durch diesen größeren Abstand besteht im zusammengefügten Zustand kein oder ein weniger intensiver Kontakt zwischen dem Befestigungselement und dem Zusatzbauteil, wodurch gezielt in den Endbereichen die Haftkraft zwischen dem Befestigungselement und dem Zusatzbauteil, insbesondere auf null, reduziert wird. Infolgedessen wird bei einem Abziehen des Zusatzbauteils der besonders für das Peeling gefährdete Endbereich des Befestigungsstreifens geringer oder nicht belastet. Somit sind zusätzliche - insbesondere formschlüssige - Sicherungsmaßnahmen für den Befestigungsstreifen nicht erforderlich. Durch das Weglassen der Sicherungsmaßnahmen können Produktionskosten und -aufwand eingespart werden.

Zweckmäßigerweise steht das Befestigungselement (zumindest abschnittsweise) über die Kontaktfläche in Richtung des Zusatzbauteils vor. Hierdurch wird der mechanische Kontakt bzw. der wechselseitige Eingriff erleichtert. Vorzugsweise steht das Befestigungselement ausschließlich in einem zwischen den beiden Endbereichen ausgebildeten mittleren Bereich des Befestigungselements vor.

Gemäß einer besonders bevorzugten Ausgestaltung stehen der erste Endbereich und der zweite Endbereich des Befestigungselements nicht über die Kontaktfläche vor. Damit sind zumindest die Endbereiche in einer Vertiefung der Kontaktfläche angeordnet. Dadurch, dass die Endbereiche nicht über die Kontaktfläche vorstehen, können diese nicht mehr mit einem Zusatzbauteil in Kontakt kommen, welches zu steif ist, um in die Vertiefung ausreichend tief hinein zu ragen. Dadurch kann die mechanische Belastung beim Abziehen in den Endbereichen minimiert werden.

Insbesondere ist das Befestigungselement dadurch auf der Oberfläche des Grundkörpers aufgeklebt, dass zwischen der Oberfläche und zumindest einer Trägerschicht des Befestigungselements eine Klebstoffschicht ausgebildet ist. Vorzugsweise umfasst die Klebstoffschicht zumindest einen umlaufenden Rahmen, welcher durchgängig und in einem Abstand von nicht mehr als 1 mm zum Rand der Trägerschicht verläuft. Innerhalb des Rahmens ist insbesondere ein Klebstoffauftrag von zumindest 25 Flächenprozent vorgesehen. Ganz besonders bevorzugt sind die Trägerschicht und die Oberfläche des Grundkörpers durch eine vollflächige Klebstoffschicht verbunden.

Gemäß einer ersten Variante ist der Grundkörper als Staubsaugerdüse, Bodenteil eines Aufrechtstaubsaugers, Staubsaugerroboter oder als Kehrmaschine ausgebildet. Diese Reinigungsgeräte können durch ein Zusatzbauteil mit einer zusätzlichen Funktion versehen werden. Dabei kann es sich insbesondere um eine Nass- oder Trockenwischfunktion oder den Auftrag eines Reinigungs- oder Pflegemittels handeln.

Alternativ kann der Grundkörper auch als Reinigungsaufsatz, insbesondere Nassreinigungsaufsatz für eine Staubsaugerdüse, für das Bodenteil eines Aufrechtstaubsaugers, für einen Staubsaugerroboter oder für eine Kehrmaschine ausgebildet sein. Der Reinigungsaufsatz weist neben dem Zusatzbauteil zusätzliche Einrichtungen zur Bereitstellung einer ergänzenden Reinigung auf. Ein Nassreinigungsaufsatz kann beispielsweise zusätzlich einen Tank für eine Reinigungsflüssigkeit, bewegliche Bürsten und dergleichen umfassen.

Gemäß einer besonders bevorzugten Ausgestaltung ist das Zusatzbauteil als Wischtuch ausgebildet. Dieses kann insbesondere zumindest ein textiles Material umfassen. Das Zusatzbauteil in Gestalt eines Wischtuchs ermöglicht eine nasse oder trockene Wischereinigung (in Ergänzung zur primären Reinigungsfunktion des Grundkörpers, z.B. Saugfunktion - oder in Zusammenarbeit mit diesem - z.B. in Form eines Nassreinigungsaufsatzes. Ein Wischtuch ermöglicht Schmutzpartikel - insbesondere in einer Reinigungsflüssigkeit gelöst - mit Textilfasern aufzunehmen und abzuführen.

Gleichzeitig kann eine textile Struktur, z.B. ein Vliesstoff, Gewirke oder Gewebe, als Befestigungspunkt für ein mechanisches Befestigungselement wie z.B. einen Klettverschluss dienen.

Daher ist - unabhängig von der Gestalt des Zusatzbauteils - besonders bevorzugt vorgesehen, dass das reversible mechanische Befestigungselement als Hakenband eines Klettverschlusses ausgebildet ist. Dieses kann in das Material des Zusatzbauteils selbst und/oder ein dezidiertes textiles Eingriffselement eingreifen. Durch formschlüssiges Verhaken von auf dem Hakenband ausgebildeten Eingriffshaken mit textilen Fasern wird eine formschlüssige mechanische Verbindung hergestellt. Durch Ausüben von Zugkräften kann diese bei gleichzeitiger Verformung der Haken wieder gelöst werden.

Die Erfindung eignet sich ebenso für andere Befestigungssysteme. Beispielsweise kann das mechanische Befestigungselement auch Rastprofile, pilzförmige Hakenprofile, Micro-Saugnäpfe und/oder Permanentmagneten aufweisen.

Insbesondere ist vorgesehen, dass der erste Endbereich in der Längserstreckungsrichtung eine erste Länge und der zweite Endbereich in der Längserstreckung eine zweite Länge aufweisen. Die erste Länge und die zweite Länge weisen jeweils bevorzugt zwischen 2 % und 10 % der Gesamterstreckung (Länge) des Befestigungselements in der Längserstreckungsrichtung aus. In diesen Endbereichen steht das Befestigungselement nicht über die Kontaktfläche vor und kann daher keinen direkten Kontakt mit dem Zusatzbauteil eingehen. Aech eine fernvermittlete (z.B. magnetische) Befestigung ist in diesen Bereichen zumindest geschwächt.

Vorzugsweise weist das Befestigungselement quer zu der Längserstreckungsrichtung eine Breite auf, welche nicht größer als ein Fünftel, insbesondere nicht größer als ein Zehntel der Gesamterstreckung in der Längserstreckungsrichtung ist. Besonders bei derart streifenförmigen Befestigungselementen tritt die Problematik in den Endbereichen auf, welche durch die vorliegende Erfindung gelöst wird.

Ganz besonders bevorzugt erstreckt sich die Oberfläche des Grundkörpers in einem das Befestigungselement umgebenden Bereich - d.h. im Bereich der Kontaktfläche - in einer Kontaktebene. Dabei ist die Oberfläche des Grundkörpers, mit der das Befestigungselement in den Endbereichen verklebt ist derart gegenüber der Kontaktebene zurückversetzt, dass die Endbereiche des Befestigungselementes nicht über die Kontaktfläche vorstehen. D.h., insbesondere weist das Befestigungselement eine senkrecht zu der Längserstreckungsrichtung und einer Querrichtung gemessenen Dicke auf, welche geringer ist als der Versatz in den Endbereichen.

Gemäß einer besonders bevorzugten Ausgestaltung weist der Grundkörper eine gegenüber der Kontaktfläche zurückgesetzte Aussparung auf, in der das Befestigungselement angeordnet ist. Dabei ist die Aussparung zwischen den Endbereichen um einen Versatz zurückversetzt, welcher geringer ist als die Dicke des Befestigungselements und in den Endbereichen größer als die Dicke des Befestigungselements.

Die Aufnahmefläche des Grundkörpers, mit welcher das Befestigungselement verklebt ist, ist vorzugsweise zumindest abschnittsweise nicht eben ausgebildet. Insbesondere ist vorgesehen, dass diese Fläche im oder nahe den Endbereichen abgewinkelt und/oder abgerundet ist, um einen ausreichenden Rücksprung zu verwirklichen.

Im Rahmen der Erfindung ist ganz besonders bevorzugt vorgesehen, dass das Befestigungselement ausschließlich an der Oberfläche des Grundkörpers aufgeklebt ist. Das bedeutet, dass keine weitere - insbesondere keine Form- und/oder kraftschlüssige Verbindung - etwa durch Verschrauben, Verklemmen und dergleichen vorgesehen ist.

Die Erfindung wird nachfolgend anhand von lediglich Ausführungsbeispiele darstellenden Zeichnung erläutert. Es zeigen dabei schematisch:
- Fig. 1: eine perspektivische Darstellung eines erfindungsgemäßen Bodenreinigungsgeräts mit einem daran befestigten Zusatzbauteil,
- Fig. 2: eine unterseitige Ansicht des Bodenreinigungsgeräts aus Fig. 1 und
- Fig. 3: einen schematischen Querschnitt durch das Bodenreinigungsgerät aus Fig. 2 entlang der Linie A-A.

Die Fig. 1 zeigt ein Bodenreinigungsgerät 1 mit einem Grundkörper 2 in Gestalt einer Staubsaugerdüse und einem lösbar an dem Grundkörper 2 befestigten Zusatzbauteil 3 in Gestalt eines Feuchtwischtuchs.

Der Grundkörper 2 weist einen Düsenkörper 2a sowie einen entlang einer Arbeitsrichtung x rückwärtig an dem Düsenkörper 2a angeordneten Sauganschlussstutzen 2b auf. Die Staubsaugerdüse des Grundkörpers 2 ist als Doppelgelenkdüse ausgebildet. Dabei ist an dem Düsenkörper 2a ein Kopplungsstück 2c um eine in einer Querrichtung y verlaufende vordere Kippachse a₁ verschwenkbar angeschlossen. An seinem rückwärtigen Ende ist das Kopplungsstück 2c um eine ebenfalls in der Querrichtung y verlaufende hintere Kippachse a2 schwenkbeweglich mit dem Sauganschlussstutzen 2b verbunden. Weiterhin sind an dem Kopplungsstück 2c seitlich zwei Laufrollen 2d angeordnet, deren Drehachse mit der hinteren Kippachse a2 fluchtet.

Das Zusatzbauteil 3 weist eine textile Trägerlage 3a und ein daran angeordnetes wischaktives Schlaufentextil 3b auf und ich über ein nachfolgend beschriebenes streifenförmige Befestigungselement 4 lösbar mit dem Düsenkörper 2a verbunden. Dabei ist das Zusatzbauteil 3 als Wischtuch dazu eingerichtet, eine Reinigungsflüssigkeit zu halten, unter Druckeinwirkung an eine zu reinigende Bodenfläche abzugeben bzw. in Verbindung mit gelösten Schmutzpartikeln aufzunehmen und abzuführen.

Wie man der Fig. 2 entnehmen kann, ist an der Unterseite (bezogen auf eine senkrecht zu der Arbeitsrichtung x und der Querrichtung y stehenden Vertikalrichtung z) des Düsenkörpers 2a ist eine Gleitsohle 5 ausgebildet, welche in dem dargestellten Ausführungsbeispiel gelichzeitig die Anlagefläche 6 für das Zusatzbauteil 3 bildet. Weiterhin ist in der Gleitsohle 5 ein in der Querrichtung y verlaufender Saugmund 7 ausgebildet, welcher durch einen durch den Düsenkörper 2a und das Kopplungsstück 2c verlaufenden Saugkanal strömungstechnisch mit dem Sauganschlussstutzen 2b verbunden ist. Durch den Sauganschlussstutzen 2b kann der Grundkörper 2 mit einem Saugreinigungsgerät derart verbunden werden, dass ein dort erzeugter Saugluftstrom durch den Saugmund 7 angesaugt wird.

In die Kontaktfläche 5 ist eine Vertiefung 5a eingelassen, in der das Befestigungselement 4 mit einer in der Querrichtung y verlaufenden Längserstreckungsrichtung n angeordnet ist. Das Befestigungselement 4 weist in der Unteransicht der Fig. 2 eine rechteckige Form mit einer in der Querrichtung y gemessenen Länge L und einer in der Arbeitsrichtung x gemessenen konstanten Breite B auf, welche um mehr als einen Faktor zehn kleiner ist als die Länge L.

Aus der Schnittdarstellung gemäß Fig. 4 ist ersichtlich, dass das Befestigungselement 4 innerhalb der Vertiefung 5a angeordnet ist, welche gegenüber der Kontaktfläche 6 der Gleitsohle 6 einen Rücksprung bildet. Das Befestigungselement 4 ist mehrlagig ausgebildet mit einer Trägerschicht 4a und einer Klebstoffschicht 4b ausgebildet. Durch die Klebstoffschicht 4b ist das Befestigungselement 4 mit einer Oberfläche 8 des Grundkörpers 2 verbunden, welche gleichzeitig den Grund der Vertiefung 5a bildet.

An der dem Zusatzbauteil 3 zugewandten Seite der Trägerschicht 4a ist eine Funktionsschicht 4c zur Befestigung des Zusatzbauteils 3 angeordnet. Die Funktionsschicht 4c ist dabei mit Haken zum Eingriff in ein textiles Material ausgebildet. Das Befestigungselement 4 ist folglich als sogenanntes "Hakenband" für einen Klettverschluss ausgebildet. Entsprechend bildet der textile Träger 3a des Zusatzbauteils 3 ein Hakeneingriffselement, eine sogenannte "landing zone".

Das Befestigungselement erstreckt sich in seiner Längserstreckungsrichtung n von einem ersten Endbereich I bis zu einem zweiten Endbereich II. Dazwischen erstreckt sich ein mittlerer Bereich III, in dem sich das Befestigungselement 4 über eine Auflageebene 9 vorsteht, innerhalb derer die Anlagefläche 6 verläuft. Erfindungsgemäß erstrecken sich der erste Endbereich I und der zweite Endbereich II des Befestigungselements 4 von dem Zusatzbauteil 3 weg. Dabei stehen sie nicht über die Kontaktfläche 6 bzw. die Anlageebene 9 vor.

In der rechten Hälfte der Fig. 3 ist auch das Zusammenwirken des Befestigungselements 4 mit dem Zusatzbauteil 3 dargestellt: Dabei ist zunächst der Schichtaufbau mit einer Trägerlage 3a und dem darauf angeordneten und damit verbundenen Schlaufentextil3b erkennbar. In dem mittleren Bereich III des Befestigungselements 4 greifen die Haken der Funktionslage 4c in die Trägerlage 3a des Zusatzbauteils 3 ein. Der Klettverschluss 3a/4c lässt sich durch Zugbeanspruchung in Vertikalrichtung z nach unten leicht lösen, während er in der Horizontalebene x/y große Haltekräfte aufbringen kann.

Im Bereich der Endbereiche I, II vollführt der Grund 8 der Vertiefung 5a ein gerundetes Gefälle 8a ins Innere des Düsenkörpers 2a und schließt mit einem stufenförmigen Vorsprung 8b an die umgebende Gleitsohle 5 an. Durch das Gefälle 8a, auf dem das Befestigungselement 4 ebenfalls angeordnet und aufgeklebt ist, steht der Befestigungsstreifen 4 in den Endbereichen I, II nicht mehr über die Anlageebene 9 in Richtung des Zusatzbauteils 3 vor. Hierdurch wird der mechanische Kontakt mit der Trägerlage 3a vermieden.. Ein Peeleffekt in den Endbereichen I, II wird dadurch wirksam vermieden. An einem ersten Ende 4d und an einem dem ersten Ende 4d in der Längserstreckungsrichtung gegenüberliegenden zweiten Ende 4e des Befestigungselements 4 weist der Befestigungsstreifen 4 einen vertikalen Abstand s zu der Auflageebenen 9 von zumindest 2 mm auf.

In der Längserstreckungsrichtung n weist der erste Endbereich I in eine erste Abschnittslänge I₁ und weist der zweite Endbereich II eine zweite Abschnittslänge I₂ auf. Die Summe der beiden Abschnittslängen I₁, I₂ beträgt dabei in dem Ausführungsbeispiel etwa 5% der Gesamterstreckung L des Befestigungselements 4 in der Längserstreckungsrichtung n.

## Patentansprüche

1. Bodenreinigungsgerät (1) mit einem Grundkörper (2) und einem lösbar an dem Grundkörper (2) befestigten Zusatzbauteil (3), wobei der Grundkörper (2) und das Zusatzbauteil (3) entlang einer Kontaktfläche aneinander anliegen, wobei an dem Grundkörper (2) ein reversibles Befestigungselement (4) angeordnet ist, welches sich streifenförmig in einer Längserstreckungsrichtung (n) von einem ersten Endbereich (I) zu einem zweiten Endbereich (II) erstreckt und wobei das Befestigungselement (4) auf eine Oberfläche (8) des Grundkörpers (2) aufgeklebt ist, **dadurch gekennzeichnet, dass** der erste Endbereich (I) und der zweite Endbereich (II) des Befestigungselements (4) sich von dem Zusatzbauteil (3) weg erstrecken.

2. Bodenreinigungsgerät (1) nach Anspruch 1, **dadurch gekennzeichnet, dass** das Befestigungselement (4) über die Kontaktfläche (5) in Richtung des Zusatzbauteils (3) vorsteht.

3. Bodenreinigungsgerät (1) nach Anspruch 2, **dadurch gekennzeichnet, dass** der erste Endbereich (I) und der zweite Endbereich (II) des Befestigungselements (4) nicht über die Kontaktfläche (6) vorstehen.

4. Bodenreinigungsgerät (1) nach einem der Ansprüche 1 bis 3, **dadurch gekennzeichnet, dass** der Grundkörper (2) als Staubsaugerdüse, Bodenteil eines Aufrechtstaubsaugers, Staubsaugerroboter oder Kehrmaschine ausgebildet ist.

5. Bodenreinigungsgerät (1) nach einem der Ansprüche 1 bis 3, **dadurch gekennzeichnet, dass** der Grundkörper (2) als Reinigungsaufsatz für eine Staubsaugerdüse, für das Bodenteil eines Aufrechtstaubsaugers, für einen Staubsaugerroboter oder für eine Kehrmaschine ausgebildet ist.

6. Bodenreinigungsgerät (1) nach einem der Ansprüche 1 bis 5 **dadurch gekennzeichnet, dass** das Zusatzbauteil (3) als Wischtuch ausgebildet ist.

7. Bodenreinigungsgerät (1) nach einem der Ansprüche 1 bis 6, **dadurch gekennzeichnet, dass** das reversible Befestigungselement (4) als Hakenband eines Klettverschlusses ausgebildet ist.

8. Bodenreinigungsgerät (1) nach einem der Ansprüche 1 bis 7, **dadurch gekennzeichnet, dass** das reversible Befestigungselement (4) zumindest einen Permanentmagneten aufweist.

9. Bodenreinigungsgerät (1) nach einem der Ansprüche 1 bis 8, **dadurch gekennzeichnet, dass** der erste Endbereich (I) in der Längserstreckungsrichtung (n) eine erste Abschnittslänge (I₁) und der zweite Endbereich (II) in der Längserstreckungsrichtung (n) eine zweite Abschnittslänge (I₂) aufweist und dass die erste Abschnittslänge (I₁) und die zweite Abschnittslänge (I₂) zwischen 2 % und 10 % der Gesamterstreckung (L) des Befestigungselements (4) in der Längserstreckungsrichtung (n) ausmachen.

10. Bodenreinigungsgerät (1) nach einem der Ansprüche 1 bis 9, **dadurch gekennzeichnet, dass** das Befestigungselement (4) quer zu der Längserstreckungsrichtung (n) eine Breite (B) aufweist, welche nicht größer als ein Fünftel, insbesondere nicht größer als ein Zehntel der Gesamterstreckung (L) in der Längserstreckungsrichtung (n) ist.

11. Bodenreinigungsgerät (1) nach einem der Ansprüche 1 bis 10, **dadurch gekennzeichnet, dass** der Grundkörper (2) eine gegenüber der Kontaktfläche (6) zurückgesetzte Vertiefung (5a) aufweist, in der das Befestigungselement (4) angeordnet ist.

12. Bodenreinigungsgerät (1) nach einem der Ansprüche 1 bis 11, **dadurch gekennzeichnet, dass** es Befestigungselement (4) ausschließlich an der Oberfläche (8) des Grundkörpers (2) aufgeklebt ist.
